# EUROPÄISCHE PATENTSCHRIFT

(11) **EP 0 232 787 B1**
(45) Veröffentlichungstag und Bekanntmachung des Hinweises auf die Patenterteilung: **16.10.1991**
(21) Anmeldenummer: 87101055.9
(22) Anmeldetag: 26.01.1987
(51) Int. Cl.: H01H 9/46

(54) **Schaltstückanordnung für ein elektrisches Schaltgerät**
Contact arrangement for an electrical switch apparatus
Disposition de contacts pour un appareil interrupteur électrique

(30) Priorität: 07.02.1986 DE 3603944
(43) Veröffentlichungstag der Anmeldung: 19.08.1987
(73) Patentinhaber: SIEMENS AKTIENGESELLSCHAFT, 80333 München (DE)
(72) Erfinder: Sabisch, Willy, D-8451 Theuern (DE)

(56) Entgegenhaltungen:
- CH-A- 506 871
- FR-A- 2 378 344

## Beschreibung

Die Erfindung bezieht sich auf eine Schaltstückanordnung für ein elektrisches Schaltgerät mit mindestens einem, die Form eines ungleichschenkligen U aufweisenden, am Gehäuse befestigten Schaltstück, wobei der längere, mit einer Befestigungsbohrung versehene Schenkel dem Stromanschluß und der kürzere Schenkel an der dem längeren Schenkel abgewandten Seite der Kontaktgabe dient, und einem mit dem festen Schaltstück elektrisch leitend verbundenen, U-förmigen Lichtbogenleitblech, das zwei Schenkel aufweist, von denen dem einen ein Gewindeloch zugeordnet ist, wobei das Gewindeloch mit der Befestigungsbohrung fluchtet.

Bei einem bekannten Schaltgerät der obengenannten Art (DE-A 28 03 249, FR-A 2 378 344) sind zwei Befestigungsschrauben für das Schaltstück vorhanden, die eine Gehäusewandung und den einen Schenkel des Schaltstückes durchdringen und in Gewindedurchzüge des Lichtbogenleitbleches eingedreht sind, so daß das Lichtbogenleitblech das Schaltstück gegen die Gehäusewandung drückt. Die hier vorgesehene Befestigungsanordnung ist relativ aufwendig.

Bei einem weiterhin bekannten Schaltgerät (CH-PS 506 871) wird das feste Schaltstück zuerst mit einer Schraube am Schaltgerät befestigt. Danach wird das untere Eisenblech unter den kürzeren Schenkel des festen Schaltstückes eingeschoben und dann das obere Eisenblech aufgelegt. Beide Eisenbleche werden dann mit einer zusätzlichen Schraube am längeren Schenkel des Schaltstückes angeschraubt.

Der vorliegenden Erfindung liegt die Aufgabe zugrunde, die bekannte Schaltstückanordnung hinsichtlich Material- und Montageaufwand zu vereinfachen. Dies wird auf einfache Weise dadurch erreicht, daß der längere Schenkel des Schaltstückes seitlich in Nuten in ein mit dem Gehäuse verbindbares Isolierteil einschiebbar ist, wobei das Endteil des längeren Schenkels den einen, in eine Ausnehmung des Isolierteiles quer zur Einschubrichtung des längeren Schenkels von der Seite des längeren Schenkels des Schaltstückes aus vor dem Einschieben eingelegten Schenkel des gebogenen Lichtbogenleitbleches überdeckt, daß das diesem Schenkel des Lichtbogenleitbleches zugeordnete Gewindeloch mit der Befestigungsbohrung fluchtet, für den Schraubanschluß ohne Haltefunktion dient, wobei die Ausnehmung derart ausgebildet und angeordnet ist, daß der eingelegte Schenkel durch die Überdeckung in der eingelegten Lage gehalten ist.

Auf zusätzliche Gewindeteile, insbesondere eine zusätzliche Einlegemutter, kann verzichtet werden, wenn das Gewinde aus einem Gewindedurchzug im einen Schenkel des Lichtbogenleitbleches besteht. Dies ist insbesondere deswegen möglich, da dem Schraubanschluß keine Halterungsfunktion im Gerät zukommt. Um einerseits eine genaue Zuordnung des freien Endes des Schaltstückes zum Lichtbogenleitblech zu gewährleisten und andererseits mit einem relativ dünnen Schaltstück arbeiten zu können ist es vorteilhaft, wenn der kürzere Schenkel des Schaltstückes an seinem freien Ende auf einen Isolierteilvorsprung aufgeschoben ist. Hierbei ist es von besonderem Vorteil, wenn das freie Ende unter Vorspannung auf dem Isolierteilvorsprung aufliegt, da hier auch bei Erwärmung des Schaltstückes die Zuordnung zum Lichtbogenleitblech erhalten bleibt. Um das Gerät auch mit offenen Anschlußschrauben liefern zu können, ist es weiterhin von Vorteil, wenn das feste Schaltstück im Isolierteil verrastet ist. Um auch für Schaltgeräte größerer Leistung eine unbedingt feste Verankerung des Schaltstückes zu gewährleisten ist es weiterhin von Vorteil, wenn der überdeckte Schenkel des Lichtbogenleitbleches mit einer Abbiegung in eine Nut des Isolierteiles eingeschoben ist. Zur maschinellen Fertigung des Schaltgerätes ist es von Vorteil, wenn das Isolierteil die festen Schaltstücke aller Pole des Schaltgerätes trägt, da das Isolierteil mit sämtlichen Schaltstücken vorgefertigt in das Schaltgerät eingelegt werden kann.

Anhand der Zeichnung wird ein Ausführungsbeispiel gemäß der Erfindung beschrieben.

Es zeigen:
- Fig. 1: eine Seitenansicht im Schnitt durch das Schaltgerät gemäß der Erfindung, im vorliegenden Fall einem Motorschutzschalter mit eingesetztem Isolierteil,
- Fig. 2: das Isolierteil mit eingesetzten Schaltstücken in Seitenansicht und
- Fig. 3: eine Unteransicht auf das Isolierteil mit eingesetzten Schaltstücken.

In dem aus Unterteil 1 und Deckteil 2 bestehenden Gehäuse des Motorschutzschalters ist ein Isolierteil 3 mit den festen Schaltstücken 4, dem Lichtbogenleitblech 5 angeordnet. Hieran anschließend liegt in dem Unterteil 1 die Löschblechanordnung 6. Das bewegliche Schaltstück 7 ist in einem Kontaktträger 8 gehalten und über eine Feder 9 gegen das feste Schaltstück 4 gepreßt. Das den Kontaktträger 8 betätigende Schaltschloß und die das Schaltschloß beeinflussenden Auslöser sind in der Zeichnung nicht dargestellt. Das Isolierteil 3 wird oberhalb der Löschblechanordnung 6 eingelegt und kann durch Aufbringen des Deckteils 2 formschlüssig im Gehäuse gehalten werden. In dem Isolierteil 3 sind drei Kammern 10, die jeweils ein festes Schaltstück 4 aufnehmen, vorhanden. In den Seitenwänden 11 dieser Kammern sind Nuten 12 eingebracht, in die die festen Schaltstücke 4 in Richtung des Pfeiles 13 eingeschoben werden können. Hierzu ist das Grundteil 14 des Schaltstückes gegenüber dem die Kontaktauflage 15 tragenden Teil breiter ausgeführt. Der die Kontaktauflage 15 tragende kürzere Schenkel 16 liegt unter Vorspannung auf einem Isolierteilvorsprung 17 auf. Zum besseren Aufbringen des freien Endes 18 des kürzeren Schenkels 16 auf den Isolierteilvorsprung 17 ist dieser mit einer schiefen Ebene ausgestattet. Der den längeren Schenkel bildende Grundteil 14 des U-förmigen festen Schaltstückes 4 ist mit einem Rastnoppen 19 ausgestattet, so daß das feste Schaltstück 4 in der eingeschobenen Stellung verrasten kann. Vor dem Einschieben des festen Schaltstückes 4 wird in Richtung des Pfeiles 20 das U-förmig gebogene Lichtbogenleitblech 5 in eine entsprechende Aussparung 21 im Isolierteil 3 eingelegt, und zwar soweit, bis gegenüberliegende Verbreiterungen 22 auf seitlich in die Kammern hineinragenden Stegen 23 zur Auflage kommen. Der eine Schenkel 24 des Lichtbogenleitbleches 5 ist mit einer Abbiegung 25 versehen, die durch Verschieben des Lichtbogenleitbleches in Richtung des Pfeiles 13 mit einer Nut 26 in Eingriff kommt. In der Zeichnung nicht ersichtliche Vorsprünge des Isolierteiles, die mit den Enden der Verbreiterungen 22 zusammenwirken, verhindern ein Zurückverschieben des Lichtbogenleitbleches nach dem Einlegen. In dem Lichtbogenleitblech ist ein Gewindedurchzug 27 vorhanden, der dem Eindrehen der Anschlußschraube 28 dient. Die Anschlußschraube 28 wird durch ein Loch 29 im Grundteil 14 des festen Schaltstückes, nachdem es in der verrasteten Stellung liegt, hindurchgeführt. Durch die Nutenführung und die Verrastung über den Rastnoppen 19 im Isolierteil 3 wird das Lichtbogenleitblech 5 und auch das feste Schaltstück 4 bereits in der aus der Fig. 2 ersichtlichen Lage gehalten, ohne daß die Anschlußschraube 28 eingedreht sein muß. Das Isolierteil 3 kann als Ganzes in das Unterteil 1 eingelegt werden. Trennwände 30 am Deckteil 2 greifen in Nuten 31 am Isolierteil 3 ein, so daß sich abgeschottete Schaltkammern ergeben. Im Deckteil 2 sind Einführungstrichter 32 zum Einführen der Anschlußleitungen vorhanden. Weiterhin hat das Deckteil 2 Öffnungen 33, durch die die Anschlußschrauben 28 betätigt werden können.

## Patentansprüche

1. Schaltstückanordnung für ein elektrisches Schaltgerät mit mindestens einem, die Form eines ungleichschenkligen U aufweisenden, am Gehäuse befestigten Schaltstück (4), wobei der längere, mit einer Befestigungsbohrung (29) versehene Schenkel (14) dem Stromanschluß und der kürzere Schenkel (16) an der dem längeren Schenkel (14) abgewandten Seite der Kontaktgabe dient, und einem mit dem festen Schaltstück (4) elektrisch leitend verbundenen, U-förmigen Lichtbogenleitblech (5), das zwei Schenkel aufweist, von denen dem einen ein Gewindeloch (27) zugeordnet ist, wobei das Gewindeloch (27) mit der Befestigungsbohrung (29) fluchtet, **dadurch gekennzeichnet,** daß der längere Schenkel (14) des Schaltstückes (4) seitlich in Nuten (12) in ein mit dem Gehäuse verbindbares Isolierteil (3) einschiebbar ist, wobei das Endteil des längeren Schenkels (14) den einen, in eine Ausnehmung (21) des Isolierteiles quer zur Einschubrichtung des längeren Schenkels (14) von der Seite des längeren Schenkels (14) des Schaltstückes (4) aus vor dem Einschieben eingelegten Schenkel (24) des gebogenen Lichtbogenleitbleches (5) überdeckt, daß das diesem Schenkel (24) des Lichtbogenleitbleches zugeordnete Gewindeloch, das mit der Befestigungsbohrung (29) fluchtet, für den Schraubanschluß (28) ohne Haltefunktion dient, wobei die Ausnehmung (21) derart ausgebildet und angeordnet ist, daß der eingelegte Schenkel (24) durch die Überdeckung in der eingelegten Lage gehalten ist.

2. Anordnung nach Anspruch 1, **dadurch gekennzeichnet,** daß das Gewinde aus einem Gewindedurchzug (27) im einen Schenkel (24) des Lichtbogenleitbleches (5) besteht.

3. Anordnung nach Anspruch 1 oder 2, **dadurch gekennzeichnet,** daß der kürzere Schenkel (16) des Schaltstückes (4) an seinem freien Ende (18) auf einen Isolierteilvorsprung (17) aufgeschoben ist.

4. Anordnung nach Anspruch 3, **dadurch gekennzeichnet,** daß das freie Ende (18) unter Vorspannung auf dem Isolierteilvorsprung (17) aufliegt.

5. Anordnung nach einem der vorhergehenden Ansprüche, **dadurch gekennzeichnet,** daß das feste Schaltstück (4)im Isolierteil (3) verrastet ist.

6. Anordnung nach einem der vorhergehenden Ansprüche, **dadurch gekennzeichnet,** daß der überdeckte Schenkel (24) des Lichtbogenleitbleches (5) mit einer Abbiegung (25) in eine Nut (26) des Isolierteiles (3) eingeschoben ist.

7. Anordnung nach einem der vorhergehenden Ansprüche, **dadurch gekennzeichnet,** daß das Isolierteil (3) die festen Schaltstücke (4) aller Pole des Schaltgerätes trägt.

## Claims

1. A contact piece arrangement for an electric switching device with at least one contact piece (4), secured to the housing, having the form of an unequal sided U, wherein the longer flank (14), provided with a securing bore (29) serves to connect current and the shorter flank (16) on the side, facing away from the longer flank (14) serves to make contact, and with a U-shaped arc guide plate (5), connected in an electrically conductive manner to the fixed contact piece (4), which arc guide plate has two flanks, one of which has allocated to it the threaded hole (27), wherein the threaded hole (27) aligns with the securing bore (29),
characterised in that the longer flank (14) of the contact piece (4) is able to be inserted laterally into grooves (12) in an insulating part (3) connectable to the housing, wherein the end part of the longer flank (14) overlaps the flank (24) of the bent arc guide plate (5), embedded into a recess (21) of the insulating part transverse to the slide-in direction of the longer flank (14) from the side of the longer flank (14) of the contact piece (4), in that the threaded hole allocated to this flank (24) of the arc guide plate, which hole aligns with the securing bore (29), serves the screw connection (28) without a holding function, wherein the recess (21) is formed and arranged such that the embedded flank (24) is held by the overlap in the embedded position.

2. An arrangement according to claim 1, characterised in that the thread comprises a threaded passage (27) in a flank (24) of the arc guide plate (5).

3. An arrangement according to claim 1 or 2, characterised in that the shorter flank (16) of the contact piece (4) on its free end (18) is slid onto an insulating part projection (17).

4. An arrangement according to claim 3, characterised in that the free end (18) lies with prestressing on the insulating part projection (17).

5. An arrangement according to one of the preceding claims, characterised in that the fixed contact piece (4) is locked in the insulating part (3).

6. An arrangement according to one of the preceding claims, characterised in that the overlapped flank (24) of the arc guide plate (5) is inserted with a deflected part (25) into a groove (26) of the insulating part (3).

7. An arrangement according to one of the preceding claims, characterised in that the insulating part (3) carries the fixed contact pieces (4) of all poles of the switching device.

## Revendications

1. Dispositif à pièces de contact pour un appareil de coupure électrique comportant au moins une pièce de contact (4) fixée au boîtier et possédant la forme d'un U ayant des branches inégales, dont la plus longue (14), qui possède un perçage de fixation (29), est utilisée pour le raccordement du courant et dont la plus courte (16), sur le côté opposé à la branche la plus longue (14), est utilisée pour l'établissement du contact, et comportant une tôle (5) de guidage de l'arc électrique, qui possède une forme en U, est raccordée de façon électriquement conductrice à la pièce de contact fixe (4) et possède deux branches, à l'une desquelles est associé un trou taraudé (24), qui est aligné avec le perçage de fixation (29), caractérisé par le fait que la branche la plus longue (14) de la pièce de contact (4) peut être insérée latéralement dans des rainures (12) ménagées dans une partie isolante (3), qui peut être raccordée au boîtier, la partie d'extrémité de la branche la plus longue (14) recouvrant une branche (24) de la tôle repliée (5) de guidage de l'arc électrique, qui est introduite, avant l'insertion de la branche de la pièce de commutation dans les rainures, dans un évidement (21) de la partie isolante, transversalement par rapport à la direction d'insertion de la broche la plus longue (14) de la pièce de commutation (4), à partir du côté de cette branche, que le trou taraudé, qui est associé à cette branche (24) de la tôle de guidage de l'arc électrique, est aligné avec le trou de fixation (29), est utilisé pour le raccord à vis (28) sans fonction de retenue, l'évidement (21) étant agencé et disposé de telle sorte que la branche (24) insérée est maintenue dans la position insérée, sous l'effet du recouvrement.

2. Dispositif suivant la revendication 1, caractérisé par le fait que le taraudage est constitué par un trou taraudé (27) ménagé dans une branche (24) de la tôle (5) de guidage de l'arc électrique.

3. Dispositif suivant la revendication 1 ou 2, caractérisé par le fait que la branche la plus courte (16) de la pièce de contact (4) est emmanchée au niveau de son extrémité libre (18), sur un élément saillant (10) de la partie isolante.

4. Dispositif suivant la revendication 3, caractérisé par le fait que l'extrémité libre (18) s'applique sous précontrainte sur l'élément saillant (17) de la partie isolante.

5. Dispositif suivant l'une des revendications précédentes, caractérisé par le fait que la pièce de contact fixe (4) est encliquetée dans la partie isolante (3).

6. Dispositif suivant l'une des revendications précédentes, caractérisé par le fait que la branche recouverte (24) de la tôle (5) de guidage de l'arc électrique est insérée au moyen d'une partie repliée (25) dans une rainure (26) de la partie isolante (3).

7. Dispositif selon l'une des revendications précédentes, caractérisé par le fait que la partie isolante (3) porte les pièces de contact fixes (4) de tous les pôles de l'appareil de coupure.
